# DEMANDE DE BREVET EUROPEEN

(11) **EP 3 336 618 A1**
(43) Date de publication de la demande: **20.06.2018**
(21) Numéro de dépôt: 16204651.0
(22) Date de dépôt: 16.12.2016
(51) Int. Cl.: G04G 21/00

(54) **BOITE DE MONTRE AVEC MOLETTE DE COMMANDE**

(71) Demandeur: ETA SA Manufacture Horlogère Suisse, 2540 Grenchen (CH)
(72) Inventeur: Meyer, Vincent, 2504 Biel/Bienne (CH); Balmer, Raphaël, 2824 Vicques (CH); Lagorgette, Pascal, 2502 Bienne (CH)
(74) Mandataire: Giraud, Eric

(57) **Abrégé**

Boîte (1) de montre comportant une molette (3) de commande d'une fonction de la montre, manipulable par l'utilisateur, mobile dans un logement (2) est agencé pour autoriser un mouvement limité de translation, d'une partie (30) de la molette (3) selon une direction radiale de la boîte (1), à l'encontre de moyens de rappel élastique (5) agencés pour éloigner cette partie (30) de l'intérieur de la boîte (1), ce logement (2) comporte un moyen de détection de commande(7) détectant la présence de cette partie (30) au plus près du centre de la boîte (1) lors d'un appui imposé par un utilisateur, et agencé pour activer ou désactiver des moyens capteurs (8) que comporte la boîte (1) à proximité du logement (2), agencés pour détecter, lors d'un mouvement de rotation imprimé par l'utilisateur à la molette (3), le passage de moyens émetteurs (9) que comporte cette molette (3).

## Description

### Domaine de l'invention

L'invention concerne une boîte de montre, comportant un logement dans lequel est mobile au moins en rotation au moins une molette de commande d'un affichage ou d'une fonction de la montre, ladite molette étant agencée pour être manipulée directement par l'utilisateur de la montre au niveau d'une surface périphérique de contact.

L'invention concerne encore une montre comportant une telle boîte.

L'invention concerne le domaine des mécanismes de commande de fonctions horlogères pour montres.

### Arrière-plan de l'invention

Pour utiliser les nombreuses fonctions d'une montre actuelle, les interfaces utilisateurs sont limitées. Les plus connues sont la couronne, les poussoirs, et les targettes. On connaît également des glaces tactiles, comportant des zones correspondant à la sélection de certaines fonctions, ou encore des lunettes tournantes.

Beaucoup de moyens de commande sont fragiles, ou encore mal adaptés à une utilisation en toutes conditions.

### Résumé de l'invention

L'invention vise à amener une nouvelle interface utilisateur qui soit plus adaptée à une montre, en particulier à une montre intelligente comportant des fonctions électroniques et/ou de communication, que ces solutions classiques, qui puisse fonctionner aussi en milieu humide, voire dans l'eau, ou bien avec des mains mouillées, tout en ayant une bonne protection contre les chocs.

A cet effet, l'invention concerne selon la revendication 1.

L'invention concerne encore une montre comportant une telle boîte, agencée pour renfermer un mouvement d'horlogerie, dont l'affichage ou des fonctions horlogères sont agencées pour être commandés par des moyens capteurs que comporte cette boîte.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective, une boîte de montre selon l'invention, comportant un logement pour la réception d'une molette, interrompu par une ouverture dans laquelle est mobile un poussoir ;
- la figure 2 représente, de façon schématisée, et en plan, la boîte de la figure 1, équipée d'un moyen de détection à proximité du poussoir, et de moyens capteurs à proximité du logement ;
- la figure 3 représente, de façon schématisée, et en plan, la boîte de la figure 2, équipée de la molette dans son logement, d'un mouvement d'horlogerie, et de moyens de pilotage connectés au moyen de détection et aux moyens capteurs, dans une position de repos de la molette;
- la figure 4 représente, de façon schématisée, et en plan, la boîte de la figure 3, dans une position activée de la molette par un appui d'un utilisateur;
- la figure 5 représente, de façon schématisée, et en perspective, la boîte de la figure 3, dans une variante où un couvercle de révolution enferme la molette ;
- la figure 6 représente, de façon schématisée, et en perspective, une bague en relief destinée à être introduite dans le logement de la boîte sous la molette, pour un effet de crantage ;
- la figure 7 représente, de façon schématisée, et en perspective, la boîte de la figure 1, dans laquelle est insérée la bague crantée de la figure 6 ;
- la figure 8 représente, de façon schématisée, et en perspective, la boîte de la figure 7, dans laquelle la molette est insérée au-dessus de la bague crantée de la figure 6 ;
- la figure 9 représente, de façon schématisée, et en perspective, une molette comportant des moyens émetteurs constitués par des aimants, et comportant, en partie inférieure, des reliefs constitués par des ergots en vé agencés pour coopérer avec le profil en ligne brisée de la bague crantée de la figure 6 ;
- la figure 10 représente, de façon schématisée, et en perspective, la coopération de la molette de la figure 9 et de la bague crantée de la figure 6 ;
- la figure 11 représente, de façon schématisée, et en plan, le détail du logement de la boîte de la figure 1 ;
- les figures 12, 13, 14, représentent, de façon schématisée, en plan 3 vues, la bague crantée de la figure 6 ;
- les figures 15 à 20 représentent, de façon schématisée, les principes de quelques variantes de l'invention :
- la figure 15 une boîte comportant des ouvertures pour la molette à 3h, 6h, 9h, 12h ;
- la figure 16, en coupe, le détail des ouvertures sur l'axe 3h-9h, et sur l'axe 6h-12h ;
- la figure 17 une boîte avec deux ouvertures à 3h et à 9h, avec un poussoir face à chacune de ces ouvertures ;
- la figure 17, en coupe, une boîte avec deux molettes selon l'invention, superposées, chacune coopérant avec une ouverture propre ;
- la figure 19 une boîte comportant des moyens capteurs logés dans une corne, coopérant avec la surface périphérique de la molette ;
- la figure 20 un poussoir combiné avec des moyens capteurs comportant un pignon coopérant avec une denture que comporte la molette ;
- la figure 21 est un schéma-blocs représentant une montre comportant un mouvement et une boîte selon l'invention.

### Description détaillée des modes de réalisation préférés

L'invention concerne une boîte 1 de montre, comportant un logement 2 dans lequel est mobile, au moins en rotation, au moins une molette 3 de commande d'un affichage ou d'une fonction de la montre. Cette molette 3 est agencée pour être manipulée directement par l'utilisateur de la montre au niveau d'une surface périphérique de contact 4. La dénomination de « boîte » est à prendre au sens large : cette boîte 1 peut naturellement être une carrure ou similaire.

Les figures 1 et 2 montrent une telle boîte 1, dans laquelle le logement 2 est une rainure en forme de gorge, avec, de part et d'autre d'un fond 20, une cloison intérieure 21 et une cloison extérieure 22. Cette cloison extérieure 22 est interrompue entre deux bords 23 et 24, agencés pour définir une ouverture par laquelle un utilisateur peut manoeuvrer une molette 3 insérée dans le logement 2, tel que visible sur la figure 5.

La géométrie du logement 2 permet l'insertion, avec du jeu, d'une telle molette 3, et permet en particulier que la molette 3puisse tourner et translater sur une distance faible, par exemple et non limitativement dans la direction 3h-9h sur la boîte 1 illustrée par les figures, et avec une ouverture afin que l'utilisateur de la montre puisse effectuer deux mouvements: pousser radialement la molette 3, et la faire tourner.

Selon l'invention, ce logement 2 est agencé pour autoriser un mouvement limité de translation, entre une fin de course intérieure et une fin de course extérieure, d'au moins une partie 30 de la molette 3 selon une direction radiale de la boîte 1, à l'encontre de moyens de rappel élastique 5 qui sont agencés pour éloigner la partie 30 de l'intérieur de la boîte 1. On comprend que la partie 30 n'est pas toujours la même: il s'agit seulement de la partie de la molette 3, qui fait face à un instant donné à l'ouverture, définie sur les figures par les deux bords 23 et 24.

Les figures illustrent une variante particulière, où le logement 2 de la molette 3 est à proximité immédiate de la périphérie de la boîte 1. Ainsi la molette 3 entoure un mouvement 100, sans contact direct avec celui-ci.

D'autres variantes sont réalisables, en particulier avec une petite molette, qui ne fait pas le tour de la montre, mais qui est sensiblement tangente intérieurement à sa périphérie, seule une partie 30 de la molette 3 étant, comme précédemment, accessible à l'utilisateur. Le logement 2 de cette petite molette est aussi séparé, de façon étanche, du compartiment intérieur de la boîte 1 qui enferme le mouvement 100.

Les moyens de rappel élastique 5 assurent la fonction de répulsion de la molette 3 vers l'extérieur de la boîte 1 au repos, au niveau de l'ouverture.

Pour assurer la fonction de détection d'appui lors de l'enfoncement de la molette 3, à proximité du logement 2, la boîte 1 comporte encore au moins un premier moyen de détection de commande 7, qui est agencé pour détecter la présence de la partie 30 de la molette 3 au plus près du centre de la boîte 1 lors d'un appui imposé par un utilisateur, et notamment en fin de course intérieure.

De façon particulière et non limitative, et tel que visible sur les figures 1 à 4, la boîte 1 peut être munie d'un poussoir 54 constituant ces moyens de rappel élastique 5, qui vient contraindre la molette 3 dans une position extrême dans la direction où elle peut translater, dans la position 3h dans le cas particulier des figures. Plus particulièrement, ce poussoir 54 comporte une tête 53 en forme de patin pour faciliter la rotation de la molette 3. Du côté intérieur de la boîte 1, ce poussoir 54, qui traverse ici la cloison intérieure 21, comporte une queue agencée pour coopérer avec un premier moyen de détection de commande 7. Du fait de ses petites dimensions, un tel poussoir 54 ne pose guère de problème d'étanchéité. Pour un environnement plus exigeant, tel que montre de plongée ou similaire, il peut être avantageux de dissocier, d'une part la fonction de répulsion de la molette 3 vers l'extérieur de la boîte 1 au repos, au niveau de l'ouverture, par exemple par un ressort-lame ou similaire, et d'autre part la fonction de détection d'appui lors de l'enfoncement de la molette 3, par une jauge de contrainte dans la cloison intérieure 21, un capteur inductif, l'utilisation d'une cloison déformable, ou autre.

La figure 3 montre le système au repos, le poussoir 54 maintient la molette 3 vers la position à 3h.

La figure 4 montre le système lors d'un appui sur la molette 3 par un utilisateur: sa zone locale 30 translate depuis a position à 3h vers la position à 9h, le poussoir 54 est repoussé vers l'intérieur de la boîte 1. Par exemple on détecte cette pression par un module électronique dans le mouvement 100 de la montre 200.

Ce premier moyen de détection 7 est agencé pour activer ou désactiver des moyens capteurs 8 que comporte la boîte 1 à proximité du logement 2, lesquels moyens capteurs 8 sont agencés pour détecter, lors d'un mouvement de rotation imprimé par l'utilisateur à la molette 3, le passage de moyens émetteurs 9 que comporte la molette 3.

Plus particulièrement, les moyens capteurs 8 sont maintenus distants des moyens émetteurs 9, il s'agit alors d'une interaction sans contact.

Dans une variante particulière, au moins un des moyens capteurs 8 est agencé pour détecter le sens de passage ou/et l'inversion de sens de passage d'un moyen émetteur 9.

Dans une variante particulière, au moins un des moyens capteurs 8 est agencé pour détecter l'écart angulaire entre deux moyens émetteurs 9 successifs.

Dans une variante particulière, au moins deux des moyens capteurs 8 sont agencés pour détecter le passage d'un même moyen émetteur 9.

Dans une variante particulière, au moins un des moyens capteurs 8 est agencé pour mesurer l'angle de rotation de la molette 3, parcouru depuis une détection de commande effectuée par le premier moyen de détection 7.

Dans une variante particulière, au moins un des moyens capteurs 8 est agencé pour changer de position lors du passage d'un moyen émetteur 9 à sa proximité. Plus particulièrement, un tel moyen capteur 8 constitue une bascule mécanique, agencée pour commander une fonction mécanique ou électronique d'un mouvement d'horlogerie 100 que renferme la boîte 1. Le mécanisme selon l'invention peut, ainsi, dans une variante particulière, être complètement mécanique. La combinaison des composants mobiles de déclenchement et d'arrêt de fonction peut aussi être séquentielle. Par exemple, un mouvement quelconque de mise en rotation de la molette peut déclencher successivement, sur un mécanisme de chronographe, la mise en marche, l'arrêt, et la remise à zéro.

Dans une variante avantageuse, la boîte 1 comporte des moyens de pilotage 10, qui sont agencés pour gérer les signaux émis et reçus au niveau du premier moyen de détection 7 et des moyens capteurs 8, pour activer ou désactiver ces moyens capteurs 8, et pour, quand les moyens capteurs 8 sont activés, analyser le nombre des moyens émetteurs 9 identifiés par les moyens capteurs 8, et/ou l'écart angulaire des moyens émetteurs 9 deux à deux, et/ou les sens de passage des moyens émetteurs 9, pour transformer le résultat de l'analyse en un ordre d'affichage ou d'activation d'une fonction de la montre, adressé à un mouvement d'horlogerie 100 que renferme la boîte 1. Plus particulièrement, le moyen de détection 7, et/ou les moyens capteurs 8, et/ou les moyens de pilotage 10, sont de type électronique.

Dans une variante particulière, la molette 3 est flexible et constitue elle-même les moyens de rappel élastique 5. Dans cette variante le logement 2 peut consister en une gorge de révolution, parfaitement annulaire, et le poussoir 54, agencé pour la détection de la pression d'appui, joue avantageusement le rôle supplémentaire d'un tendeur de cette molette 3 flexible, et donne localement la forme circulaire à cette molette 3 flexible.

Dans une autre variante particulière, illustrée par les figures, la molette 3 est rigide, et les moyens de rappel élastique 5 comportent un poussoir 54, qui est agencé pour prendre appui sur la molette 3 par sa tête 53.

Dans une variante particulière, illustrée par les figures, la molette 3 est annulaire, et le logement 2 est un ovale comportant deux demi-anneaux reliés par deux tronçons droits, tel que visible sur la figure 11. Dans une variante chaque demi-anneau n'est pas strictement de révolution, mais le cercle le plus à l'extérieur, débouchant sur l'ouverture, comporte une excentricité, un peu supérieure à la valeur du décalage entre les deux cercles intérieurs, de façon à ce que la molette 3 dépasse d'un des côtés de la carrure mais pas de l'autre.

D'autres formes de logement sont envisageables, par exemple sensiblement elliptique, ou encore sensiblement annulaire, de largeur variable, et dont la projection sur toute parallèle à la direction radiale de la boîte 1 est au moins égale à l'écart entre la fin de course intérieure et la fin de course extérieure. De préférence, le logement 2 est de forme telle que le jeu soit le plus faible possible entre la molette 3 et les cloisons intérieure 21 et extérieure 22, sans pour autant provoquer de frottement excessif.

Dans une variante particulière, le premier moyen de détection 7 est un interrupteur actionné par les moyens de rappel élastique 5 ou par un poussoir 54 que comportent les moyens de rappel élastique 5.

Dans la variante illustrée par les figures, la molette 3 est munie d'aimants qui constituent les moyens émetteurs 9, notamment mais non limitativement disposés de manière régulière sur tout son pourtour, ce qui permet la détection de la rotation de la molette 3, via un ou plusieurs capteurs à l'intérieur la carrure qui constituent les moyens capteurs 8.

Ainsi, dans une variante particulière, les moyens capteurs 8 sont des capteurs magnétiques, qui sont agencés pour détecter, une fois activés, le passage d'aimants 91 que comportent les moyens émetteurs 9. Plus particulièrement, ces aimants 91 sont agencés selon un pas angulaire constant autour de la molette 3. Dans une autre variante, ces aimants 91 sont agencés selon des pas angulaires différents autour de la molette 3.

Dans une variante particulière, la molette 3 comporte, sur une face agencée pour coopérer avec le fond 20 du logement 2, un relief 31 qui est agencé pour coopérer avec un relief complémentaire 21 que comporte le fond 20, pour un freinage par crantage lors de la rotation de la molette 3.

Dans une variante particulière, la molette 3 comporte, sur une face agencée pour coopérer avec le fond 20 du logement 2, un relief 31 qui est agencé pour coopérer avec une bague 39 en relief interposée entre la molette 3 et le fond 20, pour un freinage par crantage lors de la rotation de la molette 3. Plus particulièrement, cette bague 39 en relief est une bague élastique. Plus particulièrement, cette bague 39 en relief comporte au moins une patte 38 d'arrêt radial, agencée pour coopérer de façon complémentaire avec un évidement 28 du logement 2.

Ainsi on réalise simplement un système de crantage pour la molette, plus agréable pour l'utilisateur qu'un simple frottement. Une telle bague 39 avec une répétition de bosses et creux est insérée dans le logement 2 avec la molette 3, laquelle est munie sur sa face inférieure d'au moins un relief 31. Les figures 9, 10, 13, 14, montrent deux tels reliefs 31 constitués par des ergots en vé. Ainsi, lorsque la molette 3 tourne, chaque ergot 31 en vé vient sauter d'un creux de la bague à l'autre.

Dans une variante, la boîte 1 comporte un couvercle 19 ou une lunette ou un fond, ou encore une entretoise supplémentaire, ce composant étant agencé pour enfermer la molette 3 dans la boîte 1, tel que visible sur la figure 5.

Le principe de l'invention est applicable à de nombreuses variantes, selon l'espace disponible dans la boîte de montre, l'épaisseur de celles-ci, et le nombre de fonctions à piloter.

Ainsi la figure 17 illustre une boîte 1 avec deux ouvertures à 3h et à 9h, avec un poussoir 54 face à chacune de ces ouvertures. La molette 3 est accessible à 3h et 9h, et la présence d'un poussoir 54 de chaque côté permet une navigation dans les menus : activation de détection de rotation à 3h et 9h, puis « validation ok » à 3h et « retour » à 9h (ou l'inverse).

Une autre variante de boîte, illustrée aux figures 15 et 16, comporte quatre poussoirs non détaillés (dont éventuellement certains sont sans détection de rotation) et d'une géométrie adaptée de la molette pour se passer d'une pièce pour le verrouillage vertical (pas de lunette ni de bague de fond).

Une autre variante encore concerne une boîte avec plusieurs molettes selon l'invention, superposées, chacune coopérant avec une ouverture propre , la figure 18 illustre un exemple à deux molettes 3X et 3Y, la boîte 1 ayant par exemple mais non limitativement deux ouvertures diamétralement opposées, une pour chaque molette. Le même logement 2 peut renfermer plusieurs molettes 3, ou bien chaque molette 3 peut disposer d'un logement 2 distinct.

La figure 19 illustre une variante de boîte comportant des moyens capteurs 8 logés dans une corne 18, coopérant avec la surface périphérique 4 de la molette 3, soit par contact mécanique de friction ou d'entraînement direct si par exemple cette surface périphérique 4 est cannelée ou similaire, soit par interaction magnétique, ou autre.

La figure 20 illustre une variante où le poussoir comporte, à la place d'un patin, un pignon 57 coopérant avec une denture 37 que comporte alors la molette 3, ou qui est rapportée sur la molette, la tige poussoir permet alors la détection de la translation et de la rotation.

L'invention concerne encore une montre 200 comportant une telle boîte 1, agencée pour renfermer un mouvement d'horlogerie 100, dont l'affichage ou des fonctions horlogères sont agencées pour être commandés par des moyens capteurs 8 de la boîte 1.

Le mécanisme selon l'invention présente différents avantages.

Tout d'abord ce système est sans risque pour l'étanchéité de la montre, les zones à étanchéifier concernant des systèmes connus et maîtrisés, tels que les liaisons glace/boîte et poussoir/boîte. Le capteur qui détecte la pression est monté sur le mouvement et est activé par le poussoir qui est facile à rendre étanche. Les capteurs qui détectent la rotation sont sur le mouvement. Comme la détection magnétique est sans contact, il n'y a pas de problème d'étanchéité.

En principe la fonction de répulsion de la molette peut être assurée par un poussoir qui ne débouche pas sur l'intérieur de la boîte ou de la carrure. En particulier dans les variantes illustrées, un dimensionnement approprié du crantage, de la force et la position des aimants, et de la position des capteurs magnétiques, permet la détection de la translation et la rotation de la molette. D'autres autres solutions sans contact, notamment galvaniques ou optiques, sont réalisables, mais de réalisation moins économique. L'utilisation d'une cloison déformable, pour une montre à boîte en matière plastique notamment, permet une détection de la translation sans contact.

Un autre avantage de l'invention est, dans la variante préférée mais non limitative de détection magnétique, la possibilité d'utilisation de la montre sous l'eau ou dans un environnement humide.

La zone disponible pour que le doigt de l'utilisateur puisse actionner la molette est étendue, ce qui permet une bonne résolution de la détection: dans le cas d'une montre électronique ou d'une montre connectée ou intelligente, l'utilisateur n'est pas obligé de faire de nombreux tours pour faire défiler les menus (par rapport à une couronne électronique par exemple). Cet avantage vient du fait que la molette fait tout le tour du mouvement.

Le système de crantage permet un bon ressenti à l'utilisateur pour déterminer de combien de pas il avance.

## Revendications

1. Boîte (1) de montre, comportant un logement (2) dans lequel est mobile au moins en rotation au moins une molette (3) de commande d'un affichage ou d'une fonction de la montre, ladite molette (3) étant agencée pour être manipulée directement par l'utilisateur de la montre au niveau d'une surface périphérique de contact (4), **caractérisée en ce que** ledit logement (2) est agencé pour autoriser un mouvement limité de translation, entre une fin de course intérieure et une fin de course extérieure, d'au moins une partie (30) de ladite molette (3) selon une direction radiale de ladite boîte (1), à l'encontre de moyens de rappel élastique (5) qui sont agencés pour éloigner ladite partie (30) de l'intérieur de ladite boîte (1), et **en ce que** ladite boîte (1) comporte au moins un premier moyen de détection de commande (7) agencé pour détecter la présence de ladite partie (30) de ladite molette (3) au plus près du centre de ladite boîte (1) lors d'un appui imposé par un utilisateur, ou en fin de course intérieure, ledit premier moyen de détection (7) étant agencé pour activer ou désactiver des moyens capteurs (8) que comporte ladite boîte (1) à proximité dudit logement (2), lesquels moyens capteurs (8) sont agencés pour détecter, lors d'un mouvement de rotation imprimé par l'utilisateur à ladite molette (3), le passage de moyens émetteurs (9) que comporte ladite molette (3).

2. Boîte (1) selon la revendication 1, **caractérisée en ce que** au moins un desdits moyens capteurs (8) est agencé pour détecter le sens de passage ou/et l'inversion de sens de passage d'un dit moyen émetteur (9).

3. Boîte (1) selon la revendication 1 ou 2, **caractérisée en ce que** au moins un desdits moyens capteurs (8) est agencé pour détecter l'écart angulaire entre deux dits moyens émetteurs (9) successifs.

4. Boîte (1) selon l'une des revendications 1 à 3, **caractérisée en ce que** au moins deux desdits moyens capteurs (8) sont agencés pour détecter le passage d'un même dit moyen émetteur (9).

5. Boîte (1) selon l'une des revendications 1 à 4, **caractérisée en ce que** au moins un desdits moyens capteurs (8) est agencé pour mesurer l'angle de rotation de ladite molette (3) depuis une détection de commande effectuée par ledit premier moyen de détection (7).

6. Boîte (1) selon l'une des revendications 1 à 5, **caractérisée en ce que** ladite boîte (1) comporte des moyens de pilotage (10) agencés pour gérer les signaux émis et reçus au niveau dudit premier moyen de détection (7) et desdits moyens capteurs (8), pour activer ou désactiver lesdits moyens capteurs (8), et pour, quand lesdits moyens capteurs (8) sont activés, analyser le nombre desdits moyens émetteurs (9) identifiés par lesdits moyens capteurs (8), et/ou l'écart angulaire desdits moyens émetteurs (9) deux à deux, et/ou les sens de passage desdits moyens émetteurs (9), pour transformer le résultat de l'analyse en un ordre d'affichage ou d'activation d'une fonction de la montre, adressé à un mouvement d'horlogerie (100) que renferme ladite boîte (1).

7. Boîte (1) selon l'une des revendications 1 à 6, **caractérisée en ce que** ladite molette (3) est flexible et constitue elle-même lesdits moyens de rappel élastique (5).

8. Boîte (1) selon l'une des revendications 1 à 6, **caractérisée en ce que** ladite molette (3) est rigide, et **en ce que** lesdits moyens de rappel élastique (5) comportent un poussoir (54) agencé pour prendre appui sur ladite molette (3).

9. Boîte (1) selon l'une des revendications 1 à 8, **caractérisée en ce que** ladite molette (3) est annulaire, et **en ce que** ledit logement (2) est une gorge sensiblement annulaire, de largeur variable, et dont la projection sur toute parallèle à ladite direction radiale de ladite boîte (1) est au moins égale à l'écart entre ladite fin de course intérieure et ladite fin de course extérieure.

10. Boîte (1) selon l'une des revendications 1 à 9, **caractérisée en ce que** ledit premier moyen de détection (7) est un interrupteur actionné par lesdits moyens de rappel élastique (5) ou par un poussoir (54) que comportent lesdits moyens de rappel élastique (5).

11. Boîte (1) selon l'une des revendications 1 à 10, **caractérisée en ce que** lesdits moyens capteurs (8) sont des capteurs magnétiques, qui sont agencés pour détecter, une fois activés, le passage d'aimants (91) que comportent lesdits moyens émetteurs (9).

12. Boîte (1) selon la revendication 11, **caractérisée en ce que** lesdits aimants (91) sont agencés selon un pas angulaire constant autour de ladite molette (3).

13. Boîte (1) selon la revendication 11, **caractérisée en ce que** lesdits aimants (91) sont agencés selon des pas angulaires différents autour de ladite molette (3).

14. Boîte (1) selon l'une des revendications 1 à 13, **caractérisée en ce que** ladite molette (3) comporte, sur une face agencée pour coopérer avec le fond (20) dudit logement (2), un relief (31) agencé pour coopérer avec un relief complémentaire (21) que comporte ledit fond (20), pour un freinage par crantage lors de la rotation de ladite molette (3).

15. Boîte (1) selon l'une des revendications 1 à 13, **caractérisée en ce que** ladite molette (3) comporte, sur une face agencée pour coopérer avec le fond (20) dudit logement (2), un relief (31) agencé pour coopérer avec une bague (39) en relief interposée entre ladite molette (3) et ledit fond (20), pour un freinage par crantage lors de la rotation de ladite molette (3).

16. Boîte (1) selon l'une des revendications 1 à 15, **caractérisée en ce que** ladite boîte (1) comporte un couvercle (19) ou une lunette ou un fond pour enfermer ladite molette (3) dans ladite boîte (1).

17. Montre (200) comportant une boîte (1) selon l'une des revendications 1 à 16, agencée pour renfermer un mouvement d'horlogerie (100) dont l'affichage ou des fonctions horlogères sont agencées pour être commandés par desdits moyens capteurs (8) de ladite boîte (1).
